# EUROPÄISCHE PATENTSCHRIFT

(11) **EP 0 866 020 B1**
(45) Veröffentlichungstag und Bekanntmachung des Hinweises auf die Patenterteilung: **20.11.2002**
(21) Anmeldenummer: 98104549.5
(22) Anmeldetag: 13.03.1998
(51) Int. Cl.: B66B 23/22, B66B 23/04

(54) **Handlaufkonstruktion für Fahrtreppe oder Fahrsteig**
Handrail assembly for escalator or moving walkway
Assemblage de main-courante pour escalier ou trottoir roulant

(30) Priorität: 19.03.1997 EP 97810166
(43) Veröffentlichungstag der Anmeldung: 23.09.1998
(73) Patentinhaber: INVENTIO AG, CH-6052 Hergiswil (CH)
(72) Erfinder: Pallinger, Reinhard, 1210 Wien (AT); Lunardi, Gerhard, 1120 Wien (AT)

(56) Entgegenhaltungen:
- GB-A- 678 454
- US-A- 3 568 813

## Beschreibung

Die Erfindung betrifft eine Fahrtreppe oder einen Fahrsteig bestehend aus einer im Querschnitt plattenförmigen Balustrade, einem Balustradensockel, Stufen bzw. Platten für den Transport von Personen und Gegenständen, einer an der Balustrade angeordneten Handlaufstützkonstruktion mit einem Handlauf für die Sicherheit der Personen, der in einem Umlenkbereich der Balustrade umlenkbar ist.

Aus der Patentschrift US 2 632 550 ist eine Fahrtreppe bekannt geworden, bei der ein Handlauf über ein oberes, den Handlauf antreibendes und ein unteres, freilaufendes Umlenkrad geführt ist. Mittig wird der Handlauf vom Umlenkrad gestützt. Die vom Umlenkrad nicht gestützten Handlaufenden gleiten je auf einem Schenkel eines L-förmigen Profils. Das Umlenkrad ist drehbar an einer Achse angeordnet, die am Fahrtreppensockel abgestützt ist.

Ein Nachteil der bekannten Einrichtung liegt darin, dass die Fahrtreppe bedingt durch die Form des L-Profils für den Handlauf, durch die Form des Umlenkrades und durch die Abstützung der Achse am Fahrtreppensockel optisch schwerfällig wirkt und wenig Möglichkeiten zu einer gefälligen Gestaltung des äusseren Erscheinungsbildes bietet.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Fahrtreppe oder einen Fahrsteig so auszubilden, dass ein handlaufschonendes Umlenkrad auch bei Glasbalustraden eingesetzt werden kann.

Die durch die Erfindung erreichten Vorteile sind im wesentlichen darin zu sehen, dass auch bei eleganten Fahrtreppen oder Fahrsteigen mit Balustraden-Wandstärken von etwa 10 mm die Lebensdauer der Handläufe verlängert wird. Durchgehend abstützende Umlenkungen haben weiter den Vorteil, dass bei kleinerem Handlaufverschleiss höhere Handlaufspannungen möglich sind, wodurch Fahrtreppen oder Fahrsteige mit grösseren Spannweiten realisierbar sind. Weiter vorteilhaft ist, dass die Umlenkbereiche ebenso schlank gebaut werden können, wie die Balustraden und dass der Konstrukteur mehr Freiheit in der Gestaltung der Umlenkbereiche hat und geltende Vorschriften über nach innen gegenüber der Balustrade vorstehende Bauteile ohne weiteres eingehalten werden können.

Im folgenden wird die Erfindung anhand von zwei Ausführungswege darstellenden Zeichnungen näher erläutert.
Es zeigen:
- Fig. 1: eine Seitenansicht eines Umlenkbereiches einer Fahrtreppe,
- Fig. 2: einen Schnitt entlang der Linie A-A des in Fig. 1 gezeigten Umlenkbereiches,
- Fig. 3: einen Schnitt entlang der Linie B-B des in Fig. 1 gezeigten Umlenkbereiches,
- Fig. 4: einen Schnitt entlang der Linie B-B des in Fig. 1 gezeigten Umlenkbereiches mit einer Verstärkung und
- Fig. 5: einen Schnitt entlang der Linie B-B des in Fig. 1 gezeigten Umlenkbereiches mit einer tragenden Verstärkung.

In den Fig. 1 bis 5 ist mit 1 ein Umlenkbereich einer Fahrtreppe oder eines Fahrsteiges bezeichnet, die bzw. der im wesentlichen einen Balustradensockel 2, eine Balustrade 3 und einen Handlauf 4 aufweist. Für den Transport von Personen und Gegenstände sind bei einer Fahrtreppe Stufen 5 bzw. bei einem Fahrsteig Platten 5 vorgesehen, die je an der Schmalseite an den Balustradensockel 2 reichen. Die Stufenseite bzw. Plattenseite der Balustrade 3 ist im weiteren mit Transportseite 6 und die Aussenseite der Balustrade 3 mit 7 bezeichnet.

Bei heutigen Fahrtreppen bzw. Fahrsteigen besteht die Balustrade 3 aus beispielsweise Glas mit einer Wandstärke von etwa 10 mm, was der Fahrtreppe bzw. dem Fahrsteig ein schlankes, leichtes, elegantes Aussehen verleiht. Nach geltenden Vorschriften dürfen Teile wie beispielsweise Tragwangen oder Achsen des Umlenkbereiches höchstens 3 mm von der Balustrade 3 vorstehen.

In Ländern mit speziellen Normen betreffend Abstand zwischen den Balustraden 3 kann wie in Fig. 4 gezeigt auf der Transportseite 6 eine Verstärkung 8 aus normalerweise gleichem Material wie die Balustrade 3 angeordnet werden. Die Verstärkung 8 kann wie in Fig. 5 gezeigt im Umlenkbereich 1 auch als Trag- und/oder Sicherheitselemente dienen, die durch gegenüber der Balustrade 3 konstruktionsbedingt vorstehende Teile hervorgerufene Stufen durchgehend ausgleichen und dadurch auch jegliches Unfallrisiko ausschliessen. Wie in Fig. 4 und 5 gezeigt kann dank der Verstärkung 8 auch ein breiteres Stützrad 10 vorgesehen werden, das den Handlauf 4 mittig von der drehbaren Stützscheibe 10 grossflächig trägt und umlenkt.

Fig. 1 zeigt eine Umlenkung des Handlaufes 4 mittels einer um eine Achse 9 drehenden Stützscheibe 10, mit einer Wandstärke, die etwa der Wandstärke der Balustrade 3 entspricht. Die Achse 9 wird von mindestens einer Tragwange 11 oder Verstärkung 8 gehalten, die beispielsweise mittels einer Schweissverbindung 12 mit der Stützkonstruktion des Handlaufs 4 und/oder beispielsweise mittels einer Schrauboder Nietverbindung 13 mit der Balustrade 3 verbunden ist.

Fig. 3 zeigt Einzelheiten der Umlenkung des Handlaufs 4. Die Achse 9 ist auf der Aussenseite 7 beispielsweise mittels einer Schraub- oder Nietverbindung 13 mit der Tragwange 11 verbunden, die wie auch die Tragwange 11 der Transportseite 6 mittels der Schweissverbindung 12 mit einer Stütze 14 der Handlaufkonstruktion verbunden ist. Die je auf einer Seite der Stützscheibe 10 angeordnete Stütze 14 weist an ihrem einen Ende eine Gleitfläche 15 auf, an der der Handlauf 4 aussen gleitet und geführt wird. Mittig wird der Handlauf 4 von der drehbaren Stützscheibe 10 getragen und umgelenkt. Die Stützscheibe 10 ist mittels eines Lagers 16 an der Achse 9 drehbar gelagert.

Wie in Fig. 5 gezeigt wird transportseitig die von der Balustrade 3 vorstehende Achse 9 mittels der Verstärkung 8 bezüglich Wandstärke ausgeglichen, so dass die Balustrade 3 auf der Transportseite 6 auch im Umlenkbereich 1 plan ist. Die transportseitige Tragwange 11 entfällt, wobei die Verstärkung 8 die tragende Funktion der transportseitigen Tragwange 11 übernimmt.

## Patentansprüche

1. Fahrtreppe oder Fahrsteig bestehend aus einer im Querschnitt plattenförmigen Balustrade (3), einem Balustradensockel (2), Stufen (5) bzw. Platten (5) für den Transport von Personen und Gegenständen, einer an der Balustrade (3) angeordneten Handlaufstützkonstruktion mit einem Handlauf (4) für die Sicherheit der Personen, der in einem Umlenkbereich (1) der Balustrade (3) umlenkbar ist,
**dadurch gekennzeichnet,**
**dass** mindestens eine Tragwange an der Balustrade (3) und/oder an der Handlaufstützkonstruktion angeordnet ist, welche eine Stützscheibe (10) für die Umlenkung des Handlaufes (3) trägt.

2. Fahrtreppe oder Fahrsteig nach Anspruch 1,
**dadurch gekennzeichnet,**
**dass** die Stützscheibe (10) etwa die Wandstärke der Balustrade (3) aufweist und den Handlauf (4) mittig stützt und umlenkt.

3. Fahrtreppe oder Fahrsteig nach den Ansprüchen 1 und 2,
**dadurch gekennzeichnet,**
**dass** die Stützscheibe (10) drehbar an einer von mindestens einer Tragwange (11) gehaltenen Achse (9) mit Lager (16) angeordnet ist, wobei die Tragwange (11) in Verbindung mit der Balustrade (3) und/oder mit der Handlaufstützkonstruktion steht.

4. Fahrtreppe oder Fahrsteig nach den Ansprüchen 1 bis 3,
**dadurch gekennzeichnet,**
**dass** eine Tragwange (11) auf der Aussenseite (7) und eine Tragwange (11) auf der Transportseite (6) vorgesehen sind.

5. Fahrtreppe oder Fahrsteig nach den Ansprüchen 1 bis 3,
**dadurch gekennzeichnet,**
**dass** eine Tragwange (11) auf der Aussenseite (7), eine Tragwange (11) und eine Verstärkung (8) auf der Transportseite (6) vorgesehen sind.

6. Fahrtreppe oder Fahrsteig nach den Ansprüchen 1 bis 3,
**dadurch gekennzeichnet,**
**dass** eine Tragwange (11) auf der Aussenseite (7) und eine Verstärkung (8) auf der Transportseite (6) der Balustrade (3) vorgesehen sind, wobei die Verstärkung (8) in Verbindung mit der Balustrade (3) und/oder mit der Handlaufstützkonstruktion steht und die die von der Balustrade (3) vorstehenden Teile (9) bezüglich Wandstärke ausgleicht.

7. Fahrtreppe oder Fahrsteig nach den Ansprüchen 5 und 6,
**dadurch gekennzeichnet,**
**dass** ein breites Stützrad (10) zur grossflächigen Stützung und Umlenkung des Handlaufs (4) vorgesehen ist.

8. Fahrtreppe oder Fahrsteig nach Anspruch 1,
**dadurch gekennzeichnet,**
**dass** auf der Transportseite (6) der Balustrade (3) insbesondere ausserhalb der Umlenkungen des Handlaufs (4) eine in Richtung auf die Stufen (5) bzw. Platten (5) vorstehende Verstärkung (8) der Balustrade (3) angeordnet ist.

## Claims

1. Escalator or travelling walkway consisting of a balustrade (3) which is plate-shaped in cross-section, a balustrade pedestal (2), steps (5) or plates (5) for the transport of persons and objects, and a handrail support construction, which is arranged at the balustrade (3), with a handrail (4) for the safety of persons, which is deflectable in a deflection region (1) of the balustrade (3), **characterised in that** at least one support cheek is arranged at the balustrade (3) and/or at the handrail support construction and carries a support disc (10) for the deflection of the handrail (3).

2. Escalator or travelling walkway according to claim 1, **characterised in that** the support disc (10) has approximately the wall thickness of the balustrade (3) and centrally supports and deflects the handrail (4).

3. Escalator or travelling walkway according to claims 1 and 2, **characterised in that** the support disc (10) is rotatably arranged at an axle (9), which is held by at least one support cheek (11), with a bearing (16), wherein the support cheek (11) is connected with the balustrade (3) and/or with the handrail support construction.

4. Escalator or travelling walkway according to claims 1 to 3, **characterised in that** a support cheek (11) is provided on the outer side (7) and a support cheek (11) on the transport side (6).

5. Escalator or travelling walkway according to claims 1 to 3, **characterised in that** a support cheek (11) is provided on the outer side (7) and a support cheek (11) and a reinforcement (8) on the transport side (6).

6. Escalator or travelling walkway according to claims 1 to 3, **characterised in that** a support cheek (11) is provided on the outer side (7) and a reinforcement (8) on the transport side (6) of the balustrade (3), wherein the reinforcement (8) is connected with the balustrade (3) and/or with the handrail support construction and evens out the parts (9) projecting from the balustrade (3) with respect to wall thickness.

7. Escalator or travelling walkway according to claims 5 and 6, **characterised in that** a wide support wheel (10) is provided for large area support and deflection of the handrail (4).

8. Escalator or travelling walkway according to claim 1, **characterised in that** a reinforcement (8), which projects in the direction of the steps (5) or plates (5), of the balustrade (3) is arranged on the transport side (6) of the balustrade (3), particularly outside the deflections of the handrail (4).

## Revendications

1. Escalier mécanique ou trottoir roulant composé d'une balustrade (3) en forme de plaque, en section transversale, d'un socle de balustrade (2), de marches (5) ou de plaques (5) pour le transport de personnes et d'objets, d'une construction d'appui de main courante disposée sur la balustrade (3) et pourvue d'une main courante (4), pour la sécurité des personnes, qui est apte à être déviée dans une zone de déviation (1) de la balustrade (3),
**caractérisé en ce qu'**il est prévu sur la balustrade (3) et/ou sur la construction d'appui de main courante au moins une paroi porteuse qui porte une poulie d'appui (10) pour la déviation de la main courante (4).

2. Escalier mécanique ou trottoir roulant selon la revendication 1, **caractérisé en ce que** la poulie d'appui (10) présente à peu près l'épaisseur de paroi de la balustrade (3) et supporte et dévie la main courante (4) au centre de celle-ci.

3. Escalier mécanique ou trottoir roulant selon les revendications 1 et 2, **caractérisé en ce que** la poulie d'appui (10) est montée en rotation sur un axe (9) qui est fixé à au moins une paroi porteuse (11) et qui est pourvu d'un palier (16), la paroi porteuse (11) étant reliée à la balustrade (3) et/ou à la construction d'appui de main courante.

4. Escalier mécanique ou trottoir roulant selon les revendications 1 à 3, **caractérisé en ce qu'**il est prévu une paroi porteuse (11) sur le côté extérieur (7), et une paroi porteuse (11) sur le côté transport (6).

5. Escalier mécanique ou trottoir roulant selon les revendications 1 à 3, **caractérisé en ce qu'**il est prévu une paroi porteuse (11) sur le côté extérieur (7), et une paroi porteuse (11) et un renforcement (8) sur le côté transport (6) .

6. Escalier mécanique ou trottoir roulant selon les revendications 1 à 3, **caractérisé en ce qu'**il est prévu une paroi porteuse (11) sur le côté extérieur (7) et un renforcement (8) sur le côté transport (6) de la balustrade (3), le renforcement (8) étant relié à la balustrade (3) et/ou à la construction d'appui de main courante et égalisant les éléments (9) qui dépassent de la balustrade (3), par rapport à l'épaisseur de paroi.

7. Escalier mécanique ou trottoir roulant selon les revendications 5 et 6, **caractérisé en ce qu'**il est prévu une large roue d'appui (10) pour supporter et dévier la main courante (4) sur une grande surface.

8. Escalier mécanique ou trottoir roulant selon la revendication 1, **caractérisé en ce qu'**un renforcement (8) de la balustrade (3) qui dépasse en direction des marches (5) ou des plaques (5) est disposé sur le côté transport (6) de la balustrade (3), en particulier à l'extérieur des déviations de la main courante (4).
